# EUROPÄISCHE PATENTSCHRIFT

(11) **EP 0 564 525 B1**
(45) Veröffentlichungstag und Bekanntmachung des Hinweises auf die Patenterteilung: **25.10.1995**
(21) Anmeldenummer: 92901794.5
(22) Anmeldetag: 23.12.1991
(51) Int. Cl.: A43B 13/08

(54) **SCHUHSOHLE SOWIE VERFAHREN ZU IHRER HERSTELLUNG**
SHOE SOLE AND PROCESS FOR MAKING IT
SEMELLE AINSI QUE PROCEDE POUR SA FABRICATION

(30) Priorität: 28.12.1990 AT 2645/90
(43) Veröffentlichungstag der Anmeldung: 13.10.1993
(62) Teilanmeldung aus: 94112614.6
(73) Patentinhaber: Kastinger Stapa-Schuhfabrik Hans Huemer Gesellschaft m.b.H., A-4650 Lambach (AT); Huemer, Hans sen., A-4650 Lambach (AT)
(72) Erfinder: EHRLICH, Johann, A-3500 Krems (AT)
(74) Vertreter: Brauneiss, Leo, Dipl.Ing.
(86) Internationale Anmeldenummer: AT9100140
(87) Internationale Veröffentlichungsnummer: WO9211779

(56) Entgegenhaltungen:
- EP-A- 0 398 869
- WO-A-90/15549
- DE-A- 3 707 538
- FR-A- 996 085

## Beschreibung

Die Erfindung betrifft eine Schuhsohle mit einem aus Holz bestehenden oberen Sohlenteil, dessen, vorzugsweise orthopädisch geformte, Oberseite die Auflage für die Fußsohle bildet, und einer unterhalb des oberen Sohlenteiles angeordneten Laufsohle aus elastischem und flexiblem Material, wobei der obere Sohlenteil zumindest im Ballenbereich in mehrere quer zur Sohlenlängsrichtung verlaufende Streifen unterteilt ist, die durch flexible Zwischenstücke, vorzugsweise aus an das Holz angeschäumtem Polyurethan, miteinander verbunden sind. Ferner betrifft die Erfindung ein Verfahren zur Herstellung einer solchen Schuhsohle.

Schuhsohlen mit einem aus Holz bestehenden oberen Sohlenteil und mit einer an der Unterseite dieses oberen Sohlenteiles befestigten Laufsohle aus elastischem und flexiblem Material sind bereits seit langem bekannt. Derartige Schuhsohlen weisen den Vorteil auf, daß sie hervorragende tragehygienische Eigenschaften besitzen, da sie schweißsaugend und feuchtigkeitsregulierend sind, und daß sie den Fuß insbesondere dann, wenn die Oberseite des oberen Sohlenteiles orthopädisch geformt ist, in orthopädisch richtiger Weise abstützen. Nachteilig ist jedoch bei den Schuhsohlen, deren oberer Sohlenteil zur Gänze aus Holz besteht, deren Starrheit. Ein Abbiegen im Ballenbereich, wie es zum bequemen Gehen erforderlich ist, ist somit bei solchen Schuhsohlen nicht möglich.

Um diesen Nachteil zu vermeiden, hat man bereits vorgeschlagen, den aus Holz bestehenden oberen Sohlenteil im Ballenbereich zu unterteilen und die einzelnen Teile durch ein flexibles Zwischenstück, vorzugsweise aus an das Holz angeschäumtem Polyurethan, miteinander zu verbinden. Aus der EP-A-398869 und aus der FR-A-996085 ist es bereits bekannt, ein aus Holz bestehendes Fußbett im Ballenbereich mehrmals durch Trennfugen zu unterteilen und in jeder dieser Trennfugen ein flexibles Zwischenstück aus einem elastischen Werkstoff vorzusehen, wobei die EP-A eine Ausführung offenbart, bei der die flexiblen Zwischenstücke von einer Platte ausgehen, die in einer Vertiefung an der Unterseite des Fußbettes aufgenommen ist. Die Anordnung mehrerer flexibler Zwischenstücke bringt den Vorteil einer besseren Biegbarkeit mit sich. In diesem Fall müssen aber die zwischen den flexiblen Zwischenstücken befindlichen Streifen in Sohlenlängsrichtung gesehen schmal sein, um alle elastischen Zwischenstücke im Ballenbereich unterbringen zu können. Die Faserlängsrichtung des Holzes verläuft bei Schuhsohlen üblicherweise in Sohlenlängsrichtung, die Unterteilung des oberen Sohlenteiles in Streifen erfolgt daher quer dazu. Sind nun die einzelnen Streifen schmal, so besteht die Gefahr, daß bei einer ungleichmäßigen Belastung derselben die Streifen entlang der Faserlängsrichtung des Holzes, somit quer zur Längsrichtung der Streifen, brechen. Eine solche ungleichmäßige Belastung tritt beispielsweise dann auf, wenn mit der Sohle unebene Flächen begangen werden. So können Steinchen, auf die man mit der Schuhsohle tritt, den Bruch eines oder mehrerer Streifen verursachen.

Die vorliegende Erfindung hat sich zur Aufgabe gestellt, diesen Nachteil zu vermeiden und eine Schuhsohle zu bilden, bei welcher die Bruchgefahr der schmalen Streifen vermieden wird. Die erfindungsgemäße Lösung dieser Aufgabe besteht, ausgehend von einer Schuhsohle der eingangs beschriebenen Art, darin, daß zumindest im Bereich der Streifen die Unterseite des oberen Sohlenteiles mit einer Verstärkungsschicht flächig fest verbunden ist. Diese Verstärkungsschicht bewirkt infolge der flächigen festen Verbindung mit der Unterseite des oberen Sohlenteiles eine Verstärkung der Streifen quer zur Faserlängsrichtung des Holzes, wodurch die Bruchgefahr auch bei ungleichmäßiger Belastung der Sohle ausgeschaltet wird.

Gemäß einer bevorzugten Ausführungsform der Erfindung besteht die Verstärkungsschicht aus wenigstens einer an der Unterseite des oberen Sohlenteiles befestigten, vorzugsweise angeleimten, Schicht aus Holzfurnier. Häufig genügt zur Verstärkung eine einzige aus einem Holzfurnier bestehende Schicht. Fallweise ist es jedoch zweckmäßig, mehrere miteinander vorzugsweise durch Leimen verbundene Schichten vorzusehen, wobei dann, wenn eine Kreuz- und Querverleimung benachbarter Schichten hinsichtlich ihrer Längsfaserrichtung erfolgt, ein Sperrholz gebildet wird, welches dann die Verstärkungsschicht bildet. Die Verwendung einer solchen Holzfurnier bzw. eines solchen Sperrholzes weist den Vorteil auf, daß infolge der Gleichheit der Materialien sowohl für den oberen Sohlenteil als auch für die Verstärkungsschicht eine feste flächige Verbindung vorzugsweise mittels Leimens erzielt werden kann, welche für die Erzielung des angestrebten Effektes erforderlich ist.

Bei Verwendung einer Holzfurnier als Verstärkungsschicht ist es von Vorteil, wenn die Faserlängsrichtung zumindest einer der Schichten aus Holzfurnier senkrecht zur Faserlängsrichtung des aus Holz bestehenden oberen Sohlenteiles verläuft, da dann die Verstärkung der einzelnen Streifen vor allem in jener Richtung erfolgt, in der die Bruchgefahr gegeben ist. Wird eine einzige Schicht aus einer Holzfurnier vorgesehen, so ist die Faserlängsrichtung dieser einzigen Schicht senkrecht zur Faserlängsrichtung des aus Holz bestehenden oberen Sohlenteiles anzuordnen. Bei Verwendung von Sperrholz, das beispielsweise aus drei kreuz und quer verleimten Schichten aus einer Holzfurnier gebildet ist, ist es zweckmäßig, die Faserlängsrichtung der beiden äußeren Schichten senkrecht zur Faserlängsrichtung des aus Holz bestehenden oberen Sohlenteiles verlaufen zu lassen und die mittlere Schicht quer dazu.

Es kann aber auch die Verstärkungsschicht aus einem an der Unterseite des oberen Sohlenteiles befestigten flächigen Kunststoffteil bestehen. Im einfachsten Fall ist hiebei die Verstärkungsschicht von einer an der Unterseite des oberen Sohlenteiles angeklebten Kunststoffolie gebildet. Es kann aber auch an der Unterseite des oberen Sohlenteiles ein aushärtbares, aber noch nicht ausgehärtetes Kunststoffmaterial, beispielsweise durch Aufspritzen oder Aufspachteln, aufgetragen werden, das nach dem Aushärten die Verstärkungsschicht bildet.

Die Verstärkungsschicht kann sich auch über jenen Bereich der Unterseite des oberen Sohlenteiles erstrecken, in dem die Zwischenstücke angeordnet sind. Zweckmäßig ist es jedoch, wenn die von den Zwischenstücken gebildete Fläche der Unterseite des oberen Sohlenteiles von der Verstärkungsschicht freigehalten ist. In diesem Fall können nämlich, wie dies insbesondere für eine einfache Herstellungsweise der erfindungsgemäßen Sohle zweckmäßig ist, die Zwischenstücke und die Laufsohle einstückig ausgebildet sein, da dann die Verstärkungsschicht keine Trennung zwischen den Zwischenstücken und der Laufsohle bildet.

Das erfindungsgemäße Verfahren zur Herstellung der beschriebenen Schuhsohle besteht im wesentlichen darin, daß, nachdem mit der Unterseite eines den oberen Sohlenteil bildenden Holzstückes, zumindest im Ballenbereich, eine Verstärkungsschicht, vorzugsweise durch Kleben oder Leimen, flächig fest verbunden wird, an dieser Unterseite im Ballenbereich mehrere Einschnitte, beispielsweise durch Fräsen, hergestellt werden, durch welche die Verstärkungsschicht vollständig und das den oberen Sohlenteil bildende Holzstück zumindest teilweise durchtrennt werden, daß hierauf dieses Holzstück, mit den damit fest verbundenen Verstärkungsschichtabschnitten in eine Form eingelegt wird, daß hierauf in die Form ein flüssiges Kunststoffmaterial, eingebracht und verfestigen gelassen wird, wobei im Bereich der Einschnitte die Zwischenstücke und die damit einstückig ausgebildete Laufsohle gebildet werden, und daß schließlich der so hergestellte Sohlenteil entformt wird. Das den oberen Sohlenteil bildende Holzstück muß hiebei nicht schon die exakte Form des oberen Sohlenteiles aufweisen, sondern kann auch größer sein, insbesondere eine größere Dicke, gemessen senkrecht zur Sohlenoberseite, aufweisen. In diesem Fall ist es nämlich möglich, das den oberen Sohlenteil bildende Holzstück nicht vollständig zu durchtrennen, sondern es kann an der Oberseite desselben noch eine Verbindung erhalten bleiben, wodurch das Einlegen in die Form wesentlich erleichtert wird. Gemäß einem weiteren Merkmal des erfindungsgemäßen Verfahrens wird nach dem Entformen zumindest die Oberseite des den oberen Sohlenteil bildenden Holzstückes, vorzugsweise durch Fräsen oder Schleifen, materialabhebend bearbeitet, wodurch nicht nur die orthopädische Formgebung dieser Oberseite erzielt werden kann, sondern auch jener Bereich abgetragen wird, in dem noch eine Verbindung des den oberen Sohlenteil bildenden Holzstückes vorhanden ist, und dadurch die Zwischenstücke bis zur Oberseite des oberen Sohlenteiles reichen.

In der Zeichnung ist die erfindungsgemäße Schuhsohle anhand eines Ausführungsbeispieles schematisch erläutert. Fig.1 zeigt eine Draufsicht auf die erfindungsgemäße Schuhsohle und Fig.2 stellt einen Schnitt nach der Linie II - II in Fig.1 dar.

Die erfindungsgemäße Schuhsohle weist einen aus Holz bestehenden oberen Sohlenteil 1 auf, dessen orthopädisch geformte Oberseite 2 die Auflage für die Fußsohle bildet. Im Ballenbereich ist der obere Sohlenteil 1 in mehrere quer zur Sohlenlängsrichtung verlaufende Streifen 3 unterteilt, die untereinander und mit den benachbarten Abschnitten 4, 5 durch flexible Zwischenstücke 6 verbunden sind. Die flexiblen Zwischenstücke 6 bestehen vorzugsweise aus Polyurethan, welches an die aus Holz bestehenden Teile 3, 4, 5 angeschäumt ist, wodurch eine dauerhafte Verbindung zwischen den Holzteilen und den flexiblen Zwischenstücken 6 hergestellt wird.

Unterhalb des oberen Sohlenteiles 1 befindet sich eine Laufsohle 7 aus elastischem und flexiblem Material, die einstückig mit den Zwischenstücken 6 ausgebildet und vorzugsweise gleichfalls aus an das Holz angeschäumtem Polyurethan besteht.

Da die Biegbarkeit der Sohle im Ballenbereich gegeben sein muß, müssen die Streifen 3 zumindest im Ballenbereich angeordnet sein. Die Streifen 3 sind daher, wie auch aus der Zeichnung ersichtlich ist, in Sohlenlängsrichtung gesehen schmal. Da bei Holzsohlen üblicherweise auch die Längsfaser in Sohlenlängsrichtung verläuft, besteht bei ungleichmäßiger Belastung der Sohle, wie sie beispielsweise beim Gehen auf unebenem Untergrund auftritt, die Gefahr, daß die Streifen entlang einer Längsfaser brechen. Um dieser Gefahr zu begegnen, ist an der Unterseite der Streifen eine Verstärkungsschicht 8 mit den Streifen fest und flächig verbunden. Da diese Verstärkungsschicht 8 wegen der Vereinfachung der Herstellung der erfindungsgemäßen Schuhsohle vorzugsweise angebracht wird, bevor der aus Holz bestehende obere Sohlenteil 1 zur Bildung der Zwischenräume, welche die Zwischenstücke 6 aufnehmen, durchtrennt wird, ist es zweckmäßig, wenn sich diese Verstärkungsschicht bei 8' auch über einen Bereich von zirka 1 cm über den angrenzenden Teil des vorderen oberen Sohlenteiles 4 und des hinteren oberen Sohlenteiles 5 erstreckt, da in diesem Fall sichergestellt ist, daß in jedem Fall nach Herstellung der die Zwischenstücke 6 aufnehmenden Zwischenräume die Unterseite der Streifen 3 vollständig von der Verstärkungsschicht 8 bedeckt ist. Die Verstärkungsschicht 8 kann sich aber auch, von der Sohlenspitze ausgehend, über die gesamte Unterseite des vorderen oberen Sohlenteiles erstrecken.

Bei einer besonders vorteilhaften Ausführungsform ist die Verstärkungsschicht 8 aus wenigstens einer an der Unterseite des oberen Sohlenteiles angeleimten Schicht aus Holzfurnier gebildet. Häufig genügt eine einzige solche Schicht. Werden mehrere miteinander verleimte Schichten aus einer Holzfurnier vorgesehen, so sind diese hinsichtlich ihrer Faserlängsrichtung vorzugsweise kreuz und quer verleimt, sodaß ein Sperrholz gebildet wird. Bei Verwendung einer einzigen Schicht aus einer Holzfurnier soll die Faserlängsrichtung derselben quer zur Faserlängsrichtung des oberen aus Holz bestehenden Sohlenteiles 1 verlaufen. Bei Verwendung von Sperrholz ist es von Vorteil, wenn zumindest die Faserlängsrichtung einiger der Holzfurnierschichten, und zwar vorzugsweise der äußeren Holzfurnierschichten, senkrecht zur Faserlängsrichtung des oberen aus Holz bestehenden Sohlenteiles 1 verläuft.

Die Verstärkungsschicht 8 kann aber auch von einer an die Unterseite des oberen Sohlenteiles 1 angeklebten Kunststoffolie oder aus einem an der Unterseite des oberen Sohlenteiles beispielsweise durch Aufspachteln oder Aufspritzen aufgebrachten aushärtbaren Kunststoffmaterial gebildet sein. Schließlich ist es möglich, die Verstärkungsschicht 8 aus einem an der Unterseite des oberen Sohlenteiles befestigten, vorzugsweise kunststoffverstärkten Textilmaterial zu bilden. Dieses Textilmaterial kann beispielsweise aus einem Vlies bestehen, welches mit Kunststoffmaterial getränkt ist. Es kann hiebei ein solches Kunststoffmaterial Verwendung finden, welches sich bei Wärmezufuhr erweicht, sodaß sich dann die teilweise aus einem Kunststoffmaterial bestehende Verstärkungsschicht 8 der Form der Unterseite des oberen Sohlenteiles 1 anpassen läßt und nach Abkühlen diese Form beibehält. Als Grundstoff für das Textilmaterial kommen vorzugsweise Glasfasern in Frage.

Bei der Herstellung der erfindungsgemäßen Sohle wird zweckmäßig von einem Holzstück ausgegangen, dessen Dicke, senkrecht zur Oberseite des oberen Sohlenteiles 1 gemessen, größer ist als die Dicke des oberen Sohlenteiles der fertiggestellten Sohle. Nach Herstellung der flächigen festen Verbindung zwischen der Verstärkungsschicht 8 und diesem Holzstück wird dort, wo die Zwischenstücke angeordnet sind, das Holzstück mit der damit verbundenen Verstärkungsschicht 8, von dieser Verstärkungsschicht ausgehend, nur teilweise durchtrennt, sodaß an der der Verstärkungsschicht gegenüberliegenden Seite eine Verbindung des Holzstückes bestehen bleibt. Dadurch wird das Einlegen in eine Form erleichtert, in der durch Einbringen eines elastischen und flexiblen Materiales die Zwischenstücke 6 und die Laufsohle 7 angeformt werden. Nach dem Entformen wird der in Fig. 2 strichliert eingezeichnete Teil 9 im Bereich der Oberseite 2 des oberen Sohlenteiles 1 durch Fräsen oder Schleifen entfernt, sodaß dann die Zwischenstücke 6 bis zur Oberseite 2 reichen und die erforderliche Biegbarkeit gegeben ist. Wenngleich in Fig.2 eine Ausführung dargestellt ist, bei welcher nach dem Entformen die gesamte Oberseite 2 des oberen Sohlenteiles 1 bearbeitet wird, ist es auch möglich, den hinteren Teil der Oberseite des oberen Sohlenteiles 1 bereits die endgültige Formgebung zu verleihen und lediglich den vorderen Teil der Oberseite 2 des oberen Sohlenteiles 1 nach dem Entformen zu bearbeiten und dadurch jenen Teil des Holzes zu entfernen, durch den die Zwischenstücke 6 abgedeckt sind.

## Patentansprüche

1. Schuhsohle mit einem aus Holz bestehenden oberen Sohlenteil (1), dessen, vorzugsweise orthopädisch geformte, Oberseite (2) die Auflage für die Fußsohle bildet, und einer unterhalb des oberen Sohlenteiles (1) angeordneten Laufsohle (7) aus elastischem und flexiblem Material, wobei der obere Sohlenteil (1) zumindest im Ballenbereich in mehrere quer zur Sohlenlängsrichtung verlaufende Streifen (3) unterteilt ist, die durch flexible Zwischenstücke (6), vorzugsweise aus an das Holz angeschäumtem Polyurethan, miteinander verbunden sind, dadurch gekennzeichnet, daß zumindest im Bereich der Streifen (3) die Unterseite des oberen Sohlenteiles (1) mit einer Verstärkungsschicht (8) flächig fest verbunden ist.

2. Schuhsohle nach Anspruch 1, dadurch gekennzeichnet, daß die Verstärkungsschicht (8) aus wenigstens einer an der Unterseite des oberen Sohlenteiles (1) befestigten, vorzugsweise angeleimten, Schicht aus Holzfurnier besteht.

3. Schuhsohle nach Anspruch 1 und 2, dadurch gekennzeichnet, daß die Faserlängsrichtung zumindest einer der Schichten aus Holzfurnier senkrecht zur Faserlängsrichtung des aus Holz bestehenden oberen Sohlenteiles (1) verläuft.

4. Schuhsohle nach Anspruch 1, dadurch gekennzeichnet, daß die Verstärkungsschicht (8) aus einem an der Unterseite des oberen Sohlenteiles (1) befestigten flächigen Kunststoffteil, beispielsweise aus einer angeklebten Kunststoffolie oder aus einem aufgebrachten aushärtbaren Kunststoffmaterial, besteht.

5. Schuhsohle nach Anspruch 1, dadurch gekennzeichnet, daß die Verstärkungsschicht (8) aus einem an die Unterseite des oberen Sohlenteiles (1) befestigten, vorzugsweise kunststoffverstärktem, Textilmaterial besteht.

6. Schuhsohle nach einem der Ansprüche 1 bis 5, dadurch gekennzeichnet, daß die von den Zwischenstücken (6) gebildete Fläche der Unterseite des oberen Sohlenteiles (1) von der Verstärkungsschicht (8) freigehalten ist.

7. Verfahren zur Herstellung einer Schuhsohle nach einem der Ansprüche 1 bis 6, dadurch gekennzeichnet, daß, nachdem mit der Unterseite eines den oberen Sohlenteil (1) bildenden Holzstückes, zumindest im Ballenbereich, eine Verstärkungsschicht (8), vorzugsweise durch Kleben oder Leimen, flächig fest verbunden wird, an dieser Unterseite im Ballenbereich mehrere Einschnitte, beispielsweise durch Fräsen, hergestellt werden, durch welche die Verstärkungsschicht (8) vollständig und das den oberen Sohlenteil (1) bildende Holzstück zumindest teilweise durchtrennt werden, daß hierauf dieses Holzstück, mit den damit verbundenen Abschnitten der Verstärkungsschicht (8) in eine Form eingelegt wird, daß hierauf in die Form ein flüssiges Kunststoffmaterial eingebracht und verfestigen gelassen wird, wobei im Bereich der Einschnitte die Zwischenstücke (6) und die damit einstückig ausgebildete Laufsohle (7) gebildet werden, und daß schließlich der so hergestellte Sohlenteil entformt wird.

8. Verfahren nach Anspruch 7, dadurch gekennzeichnet, daß in die Form ein polyurethan-bildendes Material eingebracht wird.

9. Verfahren nach Anspruch 7, dadurch gekennzeichnet, daß das flüssige Kunststoffmaterial ausschäumen gelassen wird.

10. Verfahren nach Anspruch 7, dadurch gekennzeichnet, daß nach dem Entformen zumindest die Oberseite des den oberen Sohlenteil (1) bildenden Holzstückes, vorzugsweise durch Fräsen, materialabhebend bearbeitet wird.

## Claims

1. A shoe sole having a wooden upper sole-part (1) whose, preferably orthopaedically shaped, upper side (2) forms the support for the sole of the foot, and having an outsole (7) which is arranged below the upper sole-part (1) and is made of a resilient and flexible material, the upper sole-part (1) being divided, in the region of the ball of the foot at least, into a plurality of strips (3) which run transversely to the longitudinal direction of the sole and are connected to one another by means of flexible intermediate pieces (6) preferably made of polyurethane expanded onto the wood, characterised in that the lower side of the upper sole-part (1) is, in the region of the strips (3) at least, securely connected in a surface-to-surface manner to a reinforcing layer (8).

2. A shoe sole in accordance with Claim 1, characterised in that the reinforcing layer (8) is composed of at least one layer of wood veneer secured to the lower side of the upper sole-part (1), preferably glued thereto.

3. A shoe sole in accordance with Claim 1 and 2, characterised in that the grain longitudinal direction of at least one of the layers of wood veneer runs perpendicularly to the grain longitudinal direction of the wooden upper sole-part (1).

4. A shoe sole in accordance with Claim 1, characterised in that the reinforcing layer (8) is composed of a plane plastics part secured to the lower side of the upper sole-part (1), for example of a glued-on plastics sheet or of an applied hardenable plastics material.

5. A shoe sole in accordance with Claim 1, characterised in that the reinforcing layer (8) is composed of a textile material, preferably plastics-reinforced, secured to the lower side of the upper sole-part (1).

6. A shoe sole in accordance with any one of Claims 1 to 5, characterised in that the zone of the lower side of the upper sole-part (1) which is formed by the intermediate pieces (6) is kept free from the reinforcing layer (8).

7. A method of manufacturing a shoe sole in accordance with any one of Claims 1 to 6, characterised in that after a reinforcing layer (8) has, in the region of the ball of the foot at least, been securely connected in a surface-to-surface manner to the lower side of a piece of wood forming the upper sole-part (1), preferably by gluing, a plurality of notches are, in the region of the ball of the foot, produced in this lower side, for example by milling, these notches completely dividing the reinforcing layer (8) and at least partially dividing the piece of wood which forms the upper sole-part (1), in that then this piece of wood together with the reinforcing-layer portions connected thereto is inserted into a mould, in that then a fluid plastics material is introduced into the mould and allowed to solidify, the intermediate pieces (6) and the outsole (7) in one piece with these pieces (6) being formed in the region of the notches, and in that finally the sole part produced in this manner is removed from the mould.

8. A method in accordance with Claim 7, characterised in that a polyurethane-forming material is introduced into the mould.

9. A method in accordance with Claim 7, characterised in that the fluid plastics material is made to expand.

10. A method in accordance with Claim 7, characterised in that after removal from the mould, at least the upper side of the piece of wood forming the upper sole-part (1) is processed in a material-removing manner, preferably milled.

## Revendications

1. Semelle de chaussure comprenant une partie supérieure (1) en bois, dont le dessus (2), de préférence de forme orthopédique, constitue l'appui pour la plante du pied, et une semelle d'usure (7) placée sous la partie supérieure (1) et faite d'un matériau élastique et souple, la partie supérieure (1) de la semelle étant divisée, tout au moins dans la zone de l'avant renflé de la plante du pied, en plusieurs bandes (3) s'étendant transversalement à la direction longitudinale de la semelle, qui sont reliées entre elles par des pièces intercalées souples (6), de préférence en polyuréthanne que l'on a fait adhérer au bois lors de l'expansion, caractérisée en ce que, tout au moins dans la zone des bandes (3), le dessous de la partie supérieure (1) de la semelle est reliée solidement, sur une grande surface, à une couche de renfort (8).

2. Semelle selon la revendication 1, caractérisée en ce que la couche de renfort (8) est constituée d'au moins une couche de placage de bois fixée, de préférence collée, sur le dessous de la partie supérieure (1) de la semelle.

3. Semelle selon les revendications1 et 2, caractérisée en ce que le fil du bois d'au moins une des couches de placage est orienté transversalement au fil de la partie supérieure (1) en bois de la semelle.

4. Semelle selon la revendication 1, caractérisée en ce que la couche de renfort (8) est constituée d'une pièce plate de matière plastique fixée sur le dessous de la partie supérieure (1) de la semelle, par exemple d'une feuille de matière plastique collée sur ce dessous ou d'un matériau plastique durcissable appliqué sur lui.

5. Semelle selon la revendication 1, caractérisée en ce que la couche de renfort (8) est constituée d'un matériau textile, de préférence renforcé par une matière plastique ou de synthèse, fixé sur le dessous de la partie supérieure (1) de la semelle.

6. Semelle selon une des revendications 1 à 5, caractérisée en ce que la couche de renfort (8) ne recouvre pas la surface formée par les pièces intercalées (6) sur le dessus de la partie supérieure (1) de la semelle.

7. Procédé pour fabriquer une semelle selon une des revendications 1 à 6, caractérisé en ce que, après avoir relié solidement une couche de renfort (8), de préférence par adhésion ou collage, par une grande surface, au-dessous d'un morceau de bois formant la partie supérieure (1) de la semelle, tout au moins dans la zone de l'avant renflé de la plante du pied, on pratique plusieurs entailles sur ce côté inférieur, par exemple par fraisage, dans la zone de l'avant renflé de la plante du pied, entailles par lesquelles la couche de renfort (8) est sectionnée complètement et par lesquelles le morceau de bois formant la partie supérieure (1) de la semelle est sectionné au moins en partie, que l'on place ensuite ce morceau de bois, ensemble avec les segments de la couche de renfort (8) attachés à lui, dans un moule, que l'on introduit après cela un matériau plastique ou de synthèse à l'état liquide dans le moule et on laisse ce matériau se solidifier, ce qui forme les pièces intercalées (6) dans la zone des entailles et la semelle d'usure (7) réalisée d'un seul tenant avec elles, et que, enfin, on démoule la partie de semelle ainsi fabriquée.

8. Procédé selon la revendication 7, caractérisé en ce que l'on introduit un matériau formant du polyuréthanne dans le moule.

9. Procédé selon la revendication 7, caractérisé en ce que l'on laisse le matériau plastique liquide s'expanser ou se transformer en mousse.

10. Procédé selon la revendication 7, caractérisé en ce que, après le démoulage, on travaille au moins le dessus du morceau de bois formant la partie supérieure (1) de la semelle, avec enlèvement de matériau, de préférence par fraisage.
